# EUROPÄISCHE PATENTSCHRIFT

(11) **EP 0 209 094 B1**
(45) Veröffentlichungstag und Bekanntmachung des Hinweises auf die Patenterteilung: **14.10.1992**
(21) Anmeldenummer: 86109536.2
(22) Anmeldetag: 11.07.1986
(51) Int. Cl.: H01J 61/52, H01J 61/36

(54) **Metalldampfhochdruckentladungslampe**
High-pressure metal vapour discharge lamp
Lampe à décharge à haute pression à vapeur métallique

(30) Priorität: 19.07.1985 DE 3525886
(43) Veröffentlichungstag der Anmeldung: 21.01.1987
(73) Patentinhaber: Patent-Treuhand-Gesellschaft für elektrische Glühlampen mbH, 81543 München (DE)
(72) Erfinder: Heider, Jürgen, Dr., D-8000 München 90 (DE)

(56) Entgegenhaltungen:
- DE-A- 2 928 067
- FR-A- 2 335 947
- US-A- 3 716 743
- US-A- 4 464 603

## Beschreibung

Die Erfindung betrifft eine Metalldampfhochdruckentladungslampe gemäß dem Oberbegriff des Anspruches 1.

Die Verwendung von Wärmestauschilden zur Verbesserung der Farbtemperatur ist insbesondere bei Lampen kleiner Leistung erforderlich, da die hier entwickelte Eigenwärme häufig nicht mehr ausreicht, um den benötigten hohen Dampfdruck des Amalgams im Innern des Entladungsgefäßes zu erreichen. Dem Fachmann auf dem Lampenbausektor sind die Vorteile solcher Wärmestauschilder seit langem bekannt. Aus der DE-OS 29 28 067 ist ein den Entladungsraum mit einem bestimmten Abstand zylinderförmig umgebendes Wärmestauschild bekannt, über dessen Befestigung keine Angaben gemacht sind. Das Wärmestauschild in der DE-PS 29 35 980 umgibt den Elektrodenraum eng anliegend und wird mittels zweier zur Stirnseite des Entladungsgefäßes umgebogener Laschen festgeklemmt. Aus der US-PS 4 464 603 sind Wärmestauschilde in Form von eng umgebenden Metallhülsen bekannt, deren eines Ende die Abschlußscheibe und deren anderes Ende das Entladungsgefäß umfassen. Die Fixierung der Metallhülsen erfolgt mittels Glaslot.
In der EP-PA 83 201 801.4 ist ein den Entladungsraum zylindrisch und mit Abstand umgebendes Wärmestauschild beschrieben, das über eine Glasperle und zwei Verbindungsstäbe am Haltedraht elektrisch isoliert befestigt ist. Bei allen bekannten Befestigungsarten des Wärmestauschildes sind entweder hohe Aufwendungen an Material und/oder Zeit erforderlich oder die Positionierung durch Klemmung ist nicht gesichert. Im ersteren Fall entstehen erhöhte Fertigungskosten, während bei der Klemmbefestigung des Wärmestauschildes Erschütterungen der Lampe zu Brennspannungsänderungen und damit zu von den Sollwerten abweichenden Betriebsparametern führen.

Aufgabe der Erfindung ist es, die Befestigung des Wärmestauschildes einfacher und sicherer zu gestalten, um einerseits die Betriebswerte der Lampen in engeren Toleranzen halten zu können und andererseits eine Senkung der Herstellkosten zu ermöglichen.

Diese Aufgabe wird bei einer Metalldampfhochdruckentladungslampe mit den im Oberbegriff des Hauptanspruchs genannten Merkmalen dadurch gelöst, daß mittels des zur Abdichtung der Enden des Entladungsgefäßes verwendeten Glaslots auch die Fixierung der Wärmestauschilde vorgenommen ist. Das jeweilige Wärmestauschild umgibt das Ende des Entladungsgefäßes in Form einer Manschette, wobei die Fixierung im Bereich eines Randes der Manschette erfolgt und das flüssige Glaslot in den durch die Manschette und das Entladungsgefäß gebildeten Spalt definiert einfließt. An dem für die Fixierung vorgesehenen Rand des manschettenförmigen Wärmestauschildes sind zur Längsachse des Entladungsgefäßes hin abgewinkelte Laschen vorgesehen, die an der Stirnfläche des rohrförmigen Entladungsgefäßes anliegen. Hierdurch wird während des Einschmelzvorganges eine gute Zentrierung und genaue Justierung der Manschette erreicht. Bei dem fertig eingeschmolzenen Entladungsgefäß besteht so ein inniger Wärmekontakt zur Manschette. Die durch die Manschette bewirkte Dampfdruckerhöhung des Amalgams ist jederzeit reproduzierbar, wodurch die Brennspannung der Lampe in geringen Toleranzen gehalten werden kann. Darüber hinaus bewirkt die Manschette eine schnellere und gleichmäßigere Aufheizung der Einschmelzung, da das Keramikrohr von der Manschette umgeben ist und diese aus dem gleichen Material (Niob) wie die Stromzuführung besteht. Als weiteren Vorteil kann man werten, daß sich mit einem Typ von Keramikrohr bei unterschiedlicher Gestaltung der Länge der Manschette unterschiedliche Leistungsstufen herstellen lassen. Die Manschette liegt mindestens in dem für die Fixierung vorgesehenen Randbereich am rohrförmigen Entladungsgefäß an. In einer bevorzugten Ausführungsform weist der dem Entladungsraum zugewandte größere Teil der Manschette einen gewissen Abstand zum Entladungsgefäß auf.

Anstelle der an den Rand der Wärmestaumanschette angeformten Laschen sind auch andere Zentrier- und Stützmittel denkbar. So kann beispielsweise der gesamte Rand zur Stirnfläche des Entladungsgefäßes rechtwinklig umgebördelt oder tiefgezogen sein. Des weiteren kann der Rand der Wärmestaumanschette mit Vertiefungen in Form von Eindellungen versehen sein, die auf der Stirnfläche des Entladungsgefäßes aufliegen.

Die Anbringung ist derart, daß die Wärmestaumanschette erschütterungsfest und potentialfrei an den jeweiligen Enden des Entladungsgefäßes befestigt ist.

Die Erfindung wird im Detail anhand der nachfolgenden schematisch dargestellten Figuren erläutert:
- Figur 1: zeigt eine erste Ausführungsform der Einschmelzung mit zylindrischem Wärmestauschild in explosionsartiger Darstellung
- Figur 2: zeigt ein Ende eines Entladungsgefäßes mit einer alternativen Ausführungsform eines abgestuft zylindrischen Wärmestauschildes
- Figur 3: zeigt eine dritte Ausführungsform einer Einschmelzung mit konischem Wärmestauschild in explosionsartiger Darstellung
- Figur 4: zeigt eine weitere Ausführungsform eines Endes eines Entladungsgefäßes mit daran angepaßtem Wärmestauschild

Die explosionsartge Darstellung der Figur 1 besteht aus einem Entladungsgefäß 1, von dem hier nur ein Ende dargestellt ist, einer Wärmestaumanschette 2, einem Glaslotring 3 und einer Stromzuführung 4 mit daran befestigter Elektrode 5. Das Entladungsgefäß 1 aus Aluminiumoxid weist ein zylindrisches Rohr 6 auf, in dessen Enden je ein buchsenförmiger Stopfen 7 eingesintert ist. In den axialen Hohlraum 8 des Stopfens 7 wird mittels des Glaslotringes 3 die die Elektrode 5 halternde Stromzuführung 4 gasdicht eingeschmolzen. Die bisher beschriebene Konstruktion ist konventionell und dem Fachmann bekannt. Bei der Montage und vor dem gasdichten Verschmelzen der zuvor genannten Teile wird dem Ende des Entladungsgefäßes auch die aus Niob bestehende zylinderförmige Wärmestaumanschette 2 aufgesetzt. Die Wärmestaumanschette 2 umgibt das Rohr 6 eng anliegend und ist an ihrer Oberseite mit Laschen 9 versehen, die auf der Stirnfläche 10 des Rohres 6 aufliegen. Bei der Herstellung der gasdichten Einschmelzung fließt ein Teil des geschmolzenen Glaslotringes 3 durch Kapillarkräfte in den durch das Rohr 6 des Entladungsgefäßes 1 und die Wärmestaumanschette 2 gebildeten Spalt, wodurch letztere nach Erkalten des Glaslotes ohne zusätzliche Arbeitsgänge oder Materialien in Position gehalten und ein guter Wärmeaustausch ermöglicht wird.

Eine alternative Form der Wärmestaumanschette 11 ist in Figur 2 dargestellt. Sämtliche Arbeitsgänge sowie auch die Gestalt des Entladungsgefäßes 1 sind identisch mit der Figur 1. Die Wärmestaumanschette 11 besteht hier aus einem kurzen, das Entladungsgefäß 1 eng umgebenden oberen Abschnitt 12, an dem die Laschen 9' angeformt sind, und aus einem längeren, das Entladungsgefäß 1 mit einem bestimmten Abstand umgebenden unteren Abschnitt 13. Der Vorteil dieser Ausführungsform liegt darin, daß das Glaslot den gesamten oberen Randbereich gleichmäßiger ausfüllt und somit bei den hergestellten Lampen ein noch engerer Toleranzbereich der Lampenparameter eingehalten wird.

Auf ähnliche Weise wirkt die konische Wärmestaumanschette 14 der Figur 3. Das Entladungsgefäß 15 weist hier einen oberen zylindrischen Bereich kleinen Durchmessers 16 und einen von der Entladung durchströmten Bereich größeren Durchmessers 17 auf, die durch einen konischen Teil 18, dem Elektrodenraum, verbunden sind. Die konische Wärmestaumanschette 14 liegt mit ihren Laschen 9'' auf der Stirnfläche 19 des Entladungsgefäßes 15 auf und umgibt den Elektrodenraum 18 in einem gewissen Abstand, nachdem die Einschmelzung und damit die Befestigung desselben mittels des Glaslotringes 3' vorgenommen wurde.

Die Figur 4 zeigt eine abgestuft zylinderförmige Wärmestaumanschette 20 mit einer dem Entladungsgefäß 21 zugewandten konischen Erweiterung 22, die den Elektrodenraum des Entladungsgefäßes 21 abdeckt. Wie in den vorangegangenen Ausführungsbeispielen ausgeführt, erfolgt die Halterung während des Einschmelzvorganges mittels der Laschen 9''' . Der kurze obere Abschnitt 23 der Wärmestaumanschette 20 mit kleinerem Durchmesser umgibt das obere Ende des Entladungsgefäßes 21 eng anliegend und ist hier mit demselben bei der fertigen Lampe verschmolzen, während der mittlere, zylinderförmige Abschnitt 24 einen gewissen Abstand zum Entladungsgefäß 21 aufweist.

## Patentansprüche

1. Metalldampfhochdruckentladungslampe
- mit einem rohrförmigen Entladungsgefäß (1, 17, 21) aus lichtdurchlässiger Keramik,
- das an den beiden Enden vakuumdicht verschlossen ist und
- das im Innern Elektroden (5) sowie die als Füllung vorgesehenen Metalle, Metallverbindungen oder -legierungen und ein oder mehrere Edelgase enthält,
- wobei durch die vakuumdicht verschlossenen Enden Stromzuführungen (4) für die Elektroden (5) hindurchgeführt sind, und
- bei dem als Abdichtung Glaslot (3, 3') verwendet ist,
- sowie mit an den Enden des Entladungsgefäßes (1, 17, 21) außen angebrachten Wärmestauschilden (2, 11, 14, 20) aus Metall, die die im Bereich der Elektrodenräume erzeugte Wärmestrahlung aufnehmen und an die kältesten Stellen des Entladungsgefäßes (1, 17, 21) abgeben,
- wobei die Wärmestauschilde (2, 11, 14, 20) mittels Glaslot (3, 3') am Entladungsgefäß (1, 17, 21) fixiert sind, dadurch gekennzeichnet, daß mittels des zur Abdichtung der Enden des Entladungsgefäßes (1, 17, 21) verwendeten Glaslots (3, 3') auch die Fixierung der Wärmestauschilde (2, 11, 14, 20) vorgenommen ist.

2. Metalldampfhochdruckentladungslampe nach
Anspruch 1, dadurch gekennzeichnet, daß das jeweilige Wärmestauschild (2, 11, 14, 20) das Ende des Entladungsgefäßes in Form einer Manschette umgibt, wobei die Fixierung im Bereich eines Randes der Manschette erfolgt.

3. Metalldampfhochdruckentladungslampe nach
Anspruch 2, dadurch gekennzeichnet, daß der für die Fixierung vorgesehene Rand des manschettenförmigen Wärmestauschildes (2, 11, 14, 20) mit Mitteln (9, 9', 9'', 9''') versehen ist, die auf der Stirnfläche (10, 19) des rohrförmigen Entladungsgefäßes (1, 17, 21) aufliegen und das Wärmestauschild (2, 11, 14, 20) auf diesem abstützen.

4. Metalldampfhochdruckentladungslampe nach
Anspruch 3, dadurch gekennzeichnet, daß der für die Fixierung vorgesehene Rand des manschettenförmigen Wärmestauschildes (2, 11, 14, 20) Laschen (9, 9', 9'', 9''') aufweist, die zur Längsachse des Entladungsgefäßes (1, 17, 21) hin abgewinkelt sind und diese Laschen (9, 9', 9'', 9''') an der Stirnfläche (10, 19) der Wandung des rohrförmigen Entladungsgefäßes (1, 17, 21) anliegen.

5. Metalldampfhochdruckentladungslampe nach
Anspruch 3 und 4, dadurch gekennzeichnet, daß das manschettenförmige Wärmestauschild (2, 11, 14, 20) in dem für die Fixierung vorgesehenen Randbereich am rohrförmigen Entladungsgefäß (1, 17, 21) anliegt und der übrige Teil des Wärmestauschildes (2, 11, 14, 20) einen gewissen Abstand vom Entladungsgefäß (1, 17, 21) aufweist.

6. Metalldampfhochdruckentladungslampe nach
Anspruch 3 und 4, dadurch gekennzeichnet, daß das manschettenförmige Wärmestauschild (2, 11, 14, 20) über seine gesamte Länge am rohrförmigen Entladungsgefäß (1, 17, 21) anliegt.

## Claims

1. High-pressure metal vapour discharge lamp
- having a tubular discharge vessel (1, 17, 21) of transparent ceramic,
- which has a vacuum-tight seal at both ends and
- which contains, in its interior, electrodes (5) and the metals, metal compounds or alloys provided as filling and one or more noble gases,
- current leads (4) for the electrodes (5) being carried through the ends with vacuum-tight seals, and
- in which glass solder (3, 3') is used as seal,
- and having heat accumulation shields (2, 11, 14, 20) of metal which are attached to the ends of the discharge vessel (1, 17, 21) on the outside and which absorb the heat radiation generated in the area of the electrode spaces and deliver it to the coldest points in the discharge vessel (1, 17, 21),
- the heat accumulation shields (2, 11, 14, 20) being fixed to the discharge vessel (1, 17, 21) by means of glass solder (3, 3'), characterised in that the heat accumulation shields (2, 11, 14, 20) are also fixed by means of the glass solder (3, 3') used for sealing the ends of the discharge vessel (1, 17, 21).

2. High-pressure metal vapour discharge lamp according to Claim 1, characterised in that the respective heat accumulation shield (2, 11, 14, 20) surrounds the end of the discharge vessel in the form of a sleeve, the fixing occurring in the area of one edge of the sleeve.

3. High-pressure metal vapour discharge lamp according to Claim 2, characterised in that the edge of the sleeve-shaped heat accumulation shield (2, 11, 14, 20) provided for the fixing is provided with means (9, 9', 9'', 9''') which rest on the end face (10, 19) of the tubular discharge vessel (1, 17, 21) and support the heat accumulation shield (2, 11, 14, 20) on the latter.

4. High-pressure metal vapour discharge lamp according to Claim 3, characterised in that the edge of the sleeve-shaped heat accumulation shield (2, 11, 14, 20) provided for the fixing exhibits lugs (9, 9', 9'', 9''') which are angled towards the longitudinal axis of the discharge vessel (1, 17, 21) and these lugs (9, 9', 9'', 9''') rest against the end face (10, 19) of the wall of the tubular discharge vessel (1, 17, 21).

5. High-pressure metal vapour discharge lamp according to Claim 3 and 4, characterised in that the sleeve-shaped heat accumulation shield (2, 11, 14, 20) rests against the tubular discharge vessel (1, 17, 21) in the edge area provided for the fixing and the remaining part of the heat accumulation shield (2, 11, 14, 20) is at a certain distance from the discharge vessel (1, 17, 21).

6. High-pressure metal vapour discharge lamp according to Claim 3 and 4, characterised in that the sleeve-shaped heat accumulation shield (2, 11, 14, 20) rests over its entire length against the tubular discharge vessel (1, 17, 21).

## Revendications

1. Lampe à décharge haute pression à vapeur métallique comprenant
- une enceinte tubulaire de décharge (1,17,21) formée d'une céramique transparente,
- qui est fermée d'une manière étanche au vide à ses deux extrémités, et
- qui contient, en son intérieur, des électrodes (5) ainsi que les métaux, composés métalliques ou alliages métalliques, prévus en tant que remplissage, et un ou plusieurs gaz rares,
- des éléments d'alimentation en courant (4) pour les électrodes (5) traversant les extrémités fermées de façon étanche au vide, et
- de la soudure de verre (3,3') étant utilisée comme élément d'étanchéité,
- ainsi que des boucliers métalliques (2,11,14,20) de protection contre l'accumulation de chaleur, qui sont disposés extérieurement sur les extrémités de l'enceinte de décharge (1,17,21), qui absorbent le rayonnement thermique produit dans la zone des logements des électrodes et qui l'évacuent aux emplacements les plus froids de l'enceinte de décharge (1,17,21),
- les boucliers (2,11,14,20) de protection contre l'accumulation de chaleur étant fixés au moyen d'une soudure de verre (3,3') sur l'enceinte de décharge (1,17,21),
caractérisée en ce que la fixation des boucliers (11,14,20) de protection contre l'accumulation de chaleur est également réalisée au moyen de la soudure de verre (3,3') utilisée pour étanchéifier les extrémités de l'enceinte de décharge (1,17,21).

2. Lampe à décharge haute pression à vapeur métallique suivant la revendication 1, caractérisée par le fait que le bouclier respectif (2,11,14,20) de protection contre l'accumulation de chaleur entoure l'extrémité de l'enceinte de décharge sous la forme d'un manchon, la fixation étant réalisée au voisinage d'un bord du manchon.

3. Lampe à décharge haute pression à vapeur métallique suivant la revendication 2, caractérisée par le f fait que le bord, prévu pour la fixation, du bouclier (2,11,14,20) de protection contre l'accumulation de chaleur, en forme de manchon, comporte des moyens (9,9',9",9"'), qui s'appliquent sur la face frontale (10,19) de l'enceinte tubulaire de décharge (1,17,21) et supportent le bouclier (2,11,14,20) de protection contre l'accumulation de chaleur sur l'enceinte.

4. Lampe à décharge haute pression à vapeur métallique suivant la revendication 3, caractérisée par le fait que le bord, prévu pour la fixation, du bouclier (2,11,14,20) de protection contre l'accumulation de chaleur, en forme de manchon, comporte des pattes (9,9',9",9"') qui sont repliées en direction de l'axe longitudinal de l'enceinte de décharge (1,17,21) et que ces pattes (9,9',9",9"') s'appliquent sur la face frontale (10,19) de la paroi de l'enceinte tubulaire de décharge (1,17,21).

5. Lampe à décharge haute pression à vapeur métallique suivant les revendications 3 et 4, caractérisée par le fait que le bouclier (2,11,14,20) de protection contre l'accumulation de chaleur, en forme de manchon, s'applique, dans la zone marginale prévue pour la fixation, contre l'enceinte tubulaire de décharge (1,17,21), et que l'autre partie du bouclier (2,11,14,20) de protection contre l'accumulation de chaleur est située à une certaine distance de l'enceinte de décharge (1,17,21).

6. Lampe à décharge haute pression à vapeur métallique suivant les revendications 3 et 4, caractérisée par le fait que le bouclier (2,11,14,20) de protection contre l'accumulation de chaleur, en forme de manchon, s'applique sur toute sa longueur contre l'enceinte tubulaire de décharge (1,17,21).
